# EUROPÄISCHE PATENTSCHRIFT

(11) **EP 2 111 311 B1**
(45) Veröffentlichungstag und Bekanntmachung des Hinweises auf die Patenterteilung: **21.04.2010**
(21) Anmeldenummer: 07856534.8
(22) Anmeldetag: 11.12.2007
(51) Int. Cl.: B22D 11/055

(54) **KOKILLENWAND EINER KOKILLE ZUM GIESSEN EINER METALLSCHMELZE**
WALL OF A CASTING DIE FOR CASTING A MOLTEN METAL
PAROI DE LINGOTIÈRE ET LINGOTIÈRE POUR COULER DES MATIÈRES MÉTALLIQUES EN FUSION

(30) Priorität: 18.01.2007 DE 102007002804
(43) Veröffentlichungstag der Anmeldung: 28.10.2009
(73) Patentinhaber: SMS Siemag AG, 40237 Düsseldorf (DE)
(72) Erfinder: FEHLEMANN, Gereon, 40489 Düsseldorf (DE); GIRGENSOHN, Albrecht, 40597 Düsseldorf (DE); HOFFMEISTER, Jörn, 47443 Moers (DE)
(74) Vertreter: Klüppel, Walter
(86) Internationale Anmeldenummer: PCT/EP2007/010770
(87) Internationale Veröffentlichungsnummer: WO 2008/086853

(56) Entgegenhaltungen:
- EP-A- 1 555 073
- WO-A-02/07915
- DE-A1- 19 639 295
- DE-A1- 19 903 929
- DE-U1-202007 000 778
- JP-A- 2006 284 503
- US-A- 3 978 910

## Beschreibung

Die Erfindung betrifft eine Kokillenwand einer Kokille zum Gießen einer Metallschmelze.

Kokillen mit Kokillenwänden sind im Stand der Technik grundsätzlich bekannt. Die Kokillenwände begrenzen mit ihrer der Metallschmelze zugewandten Heißseite einen Raumbereich für die zunächst noch flüssige Metallschmelze und geben gleichzeitig die Form für die später erstarrte Metallschmelze vor.

Bekannt sind zum einen einteilig aufgebaute Kokillenwände, welche im Wesentlichen lediglich aus einer Kokillenplatte bestehen. Die Kokillenplatte ist typischerweise mit ihrer Kaltseite mit Hilfe von Bolzenelementen an einen Wasserkasten angeschraubt zum Kühlen der Kokillenplatte während des Gießbetriebs. Bei derartig konstruierten Kokillenwänden ist es bekannt, dass einige der Bolzenelemente eine Längsbohrung aufweisen, durch welche ein Thermoelement in eine dazu fluchtende Sackbohrung in der Kokillenplatte geführt ist. Mit Hilfe des Thermoelementes kann dann die Temperatur der Kokillenplatte während des Gießbetriebs erfasst und überwacht werden.

Neben den einteilig aufgebauten Kokillenwänden gibt es zum anderen zweiteilig aufgebaute Kokillenwände, welche neben einer Kokillenvorderplatte auch eine Kokillenrückplatte, nachfolgend auch Adapterplatte genannt aufweisen. Die Kokillenvorderplatte weist eine der Metallschmelze zugewandte Heißseite und eine von der Metallschmelze abgewandte Kaltseite auf. Die Kokillenrückplatte ist bei den zweiteiligen Konstruktionen an die Kaltseite der Kokillenvorderplatte angeschraubt. Im Bereich der Trennebene zwischen den beiden Platten befinden sich üblicherweise Kühlkanäle oder -bohrungen, die zur Kühlung der Kokille von Kühlflüssigkeit mit hohem Druck und hoher Geschwindigkeit durchströmt werden. Alternativ kann auch eine nahezu vollflächige Kühlung realisiert sein.

Bei dem zweiteiligen Aufbau ist die Kokillenvorderplatte typischerweise aus Kupfer und die Kokillenrückplatte typischerweise aus einem anderen preisgünstigeren und eventuell auch stabileren Material als Kupfer, z.B. aus Stahl, gefertigt. Auf diese Weise können gleichzeitig Kosten eingespart und die Festigkeit der Kokillenwand erhöht werden. Schließlich ist es ebenfalls bekannt, die Kokillenrückplatte zusammen mit der Kokillenvorderplatte mit Hilfe von Bolzenelementen an einen Wasserkasten anzuschrauben.

Die japanische Patentanmeldung JP 2006 28 45 03 offenbart die Ankoppelung eines Thermoelementes in einer Sackbohrung auf der Kaltseite einer Kokillenplatte.

Die internationale Patentanmeldung WO 02/07915 A1 offenbart eine Stranggießkokille mit den Stranggießquerschnitt umschließenden Kupferplatten. In den Kupferplatten verlaufen Kühlkanäle, die von einem Wasserkasten, der auf der Kaltseite der Kokillenplatten an diese angeschraubt ist, gespeist werden. Die Verschraubung des Wasserkastens an die Kaltseite der Kokillenplatte erfolgt mit Hilfe von Befestigungsbolzen, welche über einen Adapter in die Kaltseite der Kokillenplatte eingeschraubt werden. An der Stirnseite des Adapters, welche gegen die Kaltseite der Kokillenplatte drückt, ist eine Dichtung in Form eines Dichtringes vorgesehen. Dieser Dichtring befindet sich damit auch gleichzeitig im Übergangsbereich zwischen der Kaltseite der Kokille und der Wand des Wasserkastens bzw. der Kokillenrückplatte.

Ausgehend von diesem Stand der Technik liegt der Erfindung die Aufgabe zugrunde, bei einer grundsätzlich bekannten, aus einer Kokillenvorderplatte und einer Kokillenrückplatte aufgebauten Kokillenwand einen Eintritt von Kühlflüssigkeit aus einem Übergangsbereich zwischen der Kokillenvorderplatte und der Kokillenrückplatte in eine Sackbohrung in der Kokillenvorderplatte und eine zumindest näherungsweise dazu fluchtende Querbohrung in der Kokillenrückplatte auch bei Querverschiebungen zwischen der Kokillenvorderplatte und der Kokillenrückplatte zu verhindern.

Diese Aufgabe wird durch den Gegenstand des Anspruchs 1 gelöst. Dieser ist dadurch gekennzeichnet, dass das rohrförmige Dichtungselement in Form eines Hundeknochens mit jeweils einer Ausbauchung an seinen beiden Endbereichen ausgebildet ist, wobei - in eingebautem Zustand - die Ausbauchung an dem einem Ende in diese Sackbohrung in der Kokillenvorderplatte und die Ausbauchung an dem anderen Ende in die Querbohrung in der Kokillenrückplatte eingeführt ist.

Durch das Dichtungselement wird verhindert, dass Kühlflüssigkeit, die sich unter hohem Druck in den Kühlkanälen und damit im Übergangsbereich zwischen Kokillenvorderplatte und Kokillenrückplatte befindet, in die durch das Dichtungselement abgedichtete Sackbohrung in der Kokillenvorderplatte und Querbohrung in der Kokillenrückplatte eindringen kann.

Weil dynamische Querkräfte bzw. Querverschiebungen, wie sie beim Betrieb der Kokille zwischen der Kokillenvorderplatte und der Kokillenrückplatte auftreten, in der Praxis nicht zu vermeiden sind, hat es sich als vorteilhaft erwiesen, wenn das Dichtungselement so ausgebildet ist, dass es der Querverschiebung, d.h. der Relativbewegung der Kokillenvorderplatte und der Adapterplatte zueinander, Rechnung trägt. Dies wird erfindungsgemäß für das Dichtungselement dadurch erreicht, dass das Dichtungselement im Übergangsbereich, genauer gesagt insbesondere auf Höhe der Trennebene zwischen Kokillenvorderplatte und Kokillenrückplatte einen deutlich geringeren Außendurchmesser aufweist, als an seinen Endbereichen (inklusive evtl. dort vorhandener Dichtringe), welche in die gegebenenfalls lokal erweiterten Innendurchmesser der Sack- und Querbohrung hinragen.

In einer solchen weiteren Ausführungsform kann das Dichtungselement z.B. in Form eines Rohres ausgebildet sein, dessen Außendurchmesser kleiner ist als die Innendurchmesser der ggf. lokal aufgeweiteten Sack- und Querbohrung. Aufgrund der Differenz zwischen den Durchmessern verbleibt genügend Spiel und Bewegungsfreiheit für das Dichtelement, so dass die Querverschiebungen ungehindert stattfinden können, ohne dass das Dichtelement beschädigt werden würde. Die Differenz zwischen den Durchmessern wird mit Hilfe von Dichtmedien, z.B. O-Ringen an den Endbereichen des rohrförmigen Dichtelementes abgedichtet.

Besonders gut wird den Querverschiebungen Rechnung getragen durch ein in seiner Außenkontur tailliertes rohrförmiges Dichtungselement in Form eines Hundeknochens.

Dichtungsmedien bzw. -ringe auf den ringförmigen Ausbauchungen eines solchen hundeknochenförmigen Dichtungselementes gewährleisten eine Abdichtung der Sackbohrung und der Querbohrung gegenüber der Kühlflüssigkeit aus dem Übergangsbereich auch bei einer durch die Querkräfte bedingten Schräg- bzw. Schiefstellung des Dichtungselementes in der Sack- oder Querbohrung.

Als optimal hat es sich erwiesen, wenn das hundeknochenförmige Dichtungselement möglichst ganz aus gummiartigem Material gefertigt ist. Die Querkräfte können dann mit Vorteil besonders gut durch eine temporäre Deformation aufgefangen werden, ohne das die Gefahr einer Zerstörung oder eines Verlustes der Dichtwirkung bei dem Dichtungselement gegeben wäre. Bei einer geringfügigen Überdimensionierung der Außendurchmesser des Dichtungselementes gegenüber den eventuell lokal aufgeweiteten Innendurchmessern der Sack- und/oder Querbohrung kann dieses aufgrund des gummiartigen Materials abdichtend mit Presssitz in die Sack- und Querbohrung eingebracht werden.

Wenn die Kokillenrückplatte - sei es in Form einer Adapterplatte oder in Form einer Wand eines Wasserkastens - und die mit der Kokillenrückplatte verbundene Kokillenvorderplatte mit Hilfe von Befestigungsbolzen an einem/dem Wasserkasten angeschraubt ist, wird durch das erfindungsgemäße Dichtungselement vorteilhafterweise auch verhindert, dass Kühlflüssigkeit durch die Sackbohrung und/oder die Querbohrung in eine zu diesen Bohrungen fluchtende Längsbohrung in dem Befestigungsbolzen fließt und an der Rückseite des Wasserkastens austritt.

Durch die Längsbohrung in dem Befestigungsbolzen kann von der Rückseite des Wasserkastens her ein Temperatursensor bis in die Sackbohrung in der Kokillenvorderplatte geführt sein. In diesen Fällen bewirkt das erfindungsgemäße Dichtungselement vorteilhafterweise, dass die Sackbohrung und damit auch der Temperatursensor trocken bleibt, so dass die Ergebnisse einer Temperaturmessung nicht durch angesammelte Feuchtigkeit verfälscht werden.

Vorteilhafterweise sind entsprechend abgedichtete Temperatursensoren nicht nur an einer Stelle in der Kokillenvorderplatte, sondern sowohl in Gießrichtung als auch quer zur Gießrichtung (Brammen-Breitenrichtung) an einer Mehrzahl von Stellen verteilt angeordnet. Dies hat den Vorteil, dass nicht nur eine singuläre Temperatur, sondern vielmehr die jeweilige Temperaturverteilung in der Kokillenvorderplatte, insbesondere während des Gießbetriebs, erfasst werden kann. Die so erfasste Temperaturverteilung und insbesondere der Temperaturverlauf in Gießrichtung ermöglichen vorteilhafterweise einen Rückschluss auf ein eventuelles Anhaften der Schmelze an der Heißseite der Kokillenvorderplatte.

Es ist vorteilhaft, wenn das Bolzenelement an seiner der Kokillenrückplatte zugewandten Stirnseite einen Stirnseiten-Dichtungsring aufweist, um das Eindringen von Kühlflüssigkeit aus dem Wasserkasten durch den Übergangsbereich zwischen Bolzenelement und Kokillenrückplatte in die Querbohrung der Kokillenrückplatte oder umgekehrt aus der Querbohrung in den Wasserkasten zu vermeiden.

Weitere vorteilhafte Ausgestaltungen der Kokillenwand, der Dichtungselementes und des Thermosensors sind Gegenstand der abhängigen Ansprüche.

Der Beschreibung sind insgesamt drei Figuren beigefügt, wobei
- Figur 1: einen Querschnitt durch eine erfindungsgemäße Kokillenwand gemäß einem ersten Ausführungsbeispiel, bei welchem die Kokillenrückplatte als Adapterplatte ausgebildet ist;
- Figur 2: einen vergrößerten Ausschnitt aus Figur 1; und
- Figur 3: einen Querschnitt durch die erfindungsgemäße Kokillenwand gemäß einem zweiten Ausführungsbeispiel, bei welchem die Kokillenwand identisch mit einer Wand eines Wasserkastens ist;
zeigt.

Die Erfindung wird nachfolgend in Form von Ausführungsbeispielen unter Bezugnahme auf die genannten Figuren detailliert beschrieben. In allen Figuren sind gleiche technische Elemente mit gleichen Bezugzeichen bezeichnet.

Figur 1 zeigt einen Querschnitt durch eine erfindungsgemäße Kokillenwand 100 einer Kokille zum Gießen einer Metallschmelze (nicht gezeigt) gemäß einem ersten Ausführungsbeispiel. Die Kokillenwand 100 umfasst eine Kokillenvorderplatte 110 mit einer der Metallschmelze zugewandten Heißseite H und einer der Metallschmelze abgewandten Kaltseite K. Darüber hinaus umfasst die Kokillenwand 100 eine Kokillenrückplatte in Form einer Adapterplatte 120 zum Stützen der Kokillenvorderplatte, wobei die Adapterplatte 120 an die Kaltseite K der Kokillenvorderplatte 110 angeschraubt ist. Zwischen der Kokillenvorderplatte und der Adapterplatte befinden sich üblicherweise Kühlkanäle oder Kühlbohrungen, die zur Kühlung der Kokille von einer unter einem hohen Druck stehenden Kühlflüssigkeit mit hoher Geschwindigkeit durchströmt werden.

Weiterhin ist in Figur 1 zu erkennen, dass die Kokillenwand 100 einem Wasserkasten 150 zugeordnet ist, welcher die Kühlflüssigkeit für die Kühlkanäle der Kokille während des Gießbetriebs bereitstellt. Die Adapterplatte 120 ist mit ihrer der Kokillenvorderplatte abgewandten Seite - zusammen mit der Kokillenvorderplatte - mit Hilfe von Bolzenelementen 160 an einen Wasserkasten 150 angeschraubt.

Figur 2 zeigt die bereits erwähnte Verbindung von Wasserkasten 150, Kokillenrückplatte 120 und Kokillenvorderplatte 110 im Detail. Zu erkennen ist, dass das Bolzenelement 160, welches den Wasserkasten mit der Kokillenrückplatte 120 verbindet, eine durchgehende Längsbohrung 162 aufweist, welche zu einer Querbohrung 122 in der Adapterplatte 120 und zu einer Sackbohrung 112 in der Kokillenvorderplatte 110 zumindest näherungsweise fluchtend ausgerichtet ist. Dies ermöglicht das Durchführen eines Temperatursensors 130 durch den Wasserkasten und die Adapterplatte hindurch bis in die Sackbohrung in der Kokillenvorderplatte 110, um dort die Temperatur insbesondere während eines Gießbetriebes zu erfassen. Der Temperatursensor 130 ist vorzugsweise als Thermoelement ausgebildet.

Durch die in dem Übergangsbereich zwischen Kokillenvorderplatte und Kokillenrückplatte vorhandenen Kühlkanäle besteht die Gefahr, dass Kühlflüssigkeit aus dem Übergangsbereich in die Längsbohrung 162, die Querbohrung 122 oder die Sackbohrung 112 gepresst wird. Um dies zu verhindern ist erfindungsgemäß im Übergangsbereich 115 zwischen der Kokillenrückplatte 120 und der Kokillenvorderplatte 110 ein Dichtungselement 140 vorgesehen.

Das Dichtungselement 140 weist eine Längsbohrung auf und ist in den Übergangsbereich so eingebaut, dass seine Längsbohrung mit der Sackbohrung 112 und der Querbohrung 122 fluchtet. Wenn ein Temperatursensor durch das Bolzenelement 160 bis in die Sackbohrung 112 geführt ist, umschließt das Dichtungselement 140 den Temperatursensor 130 lokal.

Figur 2 zeigt ein Dichtungselement, wonach das Dichtungselement 140 mit der Längsbohrung rotationssymmetrisch in Form eines Hundeknochens mit jeweils einer Ausbauchung 142 in seinen beiden Endbereichen gebildet ist. Eine der Ausbauchungen 142a ist an demjenigen Ende des Dichtungselementes angebracht, welches in die lokal erweiterte Sackbohrung 112 in der Kokillenvorderplatte 110 eingeführt ist. Spiegelbildlich dazu ist die Ausbauchung 142b an dem anderen Ende des Dichtungselementes 140 in die erweiterte Querbohrung 122 in der Adapterplatte eingeführt. Beide Ausbauchungen 142 weisen an ihrer Oberfläche in einer Ebene quer zur Längsrichtung L des Hundeknochens jeweils einen der umlaufenden Dichtungsringe 144a, 144b auf, welche, allgemein gesprochen, die Kokillenrückplatte 120 gegen die Kokillenvorderplatte 110 abdichten. Genauer gesagt verhindert der Dichtungsring 144a ein Eindringen von Flüssigkeit aus dem Übergangsbereich 115 zwischen der Kokillenrückplatte 120 und der Kokillenvorderplatte 110 in die tiefer gelegenen Bereiche der Sackbohrung im Innern der Kokillenvorderplatte. Demgegenüber verhindert der Dichtungsring 144b ein Eindringen von Flüssigkeit aus dem Übergangsbereich 115 insbesondere in den nicht verbreiterten Bereich der Querbohrung 122.

Alternativ kann das Dichtungselement 140 inklusive der Dichtungsringe 144a, 144b einstückig aus gummiartigem Material gebildet sein; die separaten Dichtungsringe können dann entfallen.

Gleichermaßen vorteilhaft verhindert der Stirnseiten-Dichtungsring 164 an der Stirnseite des Bolzenelementes 160 ein Eindringen von Flüssigkeit aus dem Übergangsbereich 155 zwischen dem Wasserkasten 150 und der Adapterplatte 120 in die Längsbohrung 162 oder in die Querbohrung 122 oder in umgekehrter Richtung.

Bei der beschriebenen Kokillenwand handelt es sich vorzugsweise um eine Kokillenbreitseitenwand.

Figur 3 zeigt ein zweites Ausführungsbeispiel für die erfindungsgemäße Kokillenwand. Im Unterschied zu dem ersten Ausführungsbeispiel ist die Kokillenrückplatte hier nicht als Adapterplatte 120, sondern in Form einer Wand 150 des Wasserkastens ausgebildet. Ansonsten gelten die obigen Ausführungen für das erste Ausführungsbeispiel hier für das zweite Ausführungsbeispiel analog.

## Patentansprüche

1. Kokillenwand (100) einer Kokille zum Gießen einer Metallschmelze, umfassend:
eine Kokillenvorderplatte (110) mit einer der Metallschmelze zugewandten Heißseite (H) und einer der Metallschmelze abgewandten Kaltseite (K) und mindestens einer Sackbohrung (112) auf der Kaltseite (K);
eine Kokillenrückplatte (120) mit mindestens einer Querbohrung (122), wobei die Kokillenrückplatte (120) so an der Kaltseite (K) der Kokillenvorderplatte (110) mit dieser verbunden ist, dass die Querbohrung (122) mit der Sackbohrung (112) zumindest näherungsweise fluchtet; und
ein Dichtungselement (140) mit einer Längsbohrung, wobei das Dichtungselement (140) im Übergangsbereich (115) zwischen der Kokillenvorderplatte (110) und der Kokillenrückplatte (120) so angeordnet ist, dass die Längsbohrung mit der Querbohrung (122) und der Sackbohrung (112) zumindest näherungsweise fluchtet.
**dadurch gekennzeichnet,**
**dass** das rohrförmige Dichtungselement in Form eines Hundesknochens mit jeweils einer Ausbauchung (142a, 142b) an seinen beiden Endbereichen ausgebildet ist, wobei - in eingebautem Zustand - die Ausbauchung (142a) an dem einen Ende in die Sackbohrung (112) in der Kokillenvorderplatte (110) und die Ausbauchung (142b) an dem anderen Ende in die Querbohrung (122) in der Kokillenrückplatte (120) eingeführt ist.

2. Kokillenwand (100) nach Anspruch 1,
**dadurch gekennzeichnet,**
**dass** das Dichtungselement (140) an seinen beiden Endbereichen, vorzugsweise im Bereich des größten Durchmessers der Ausbauchungen, jeweils ein Dichtmedium, z.B. in Form eines Dichtungsringes (144a, 144b) aufweist, wobei die Dichtmedien bei eingebautem Dichtungselement dichtend an diesem und dichtend an den Innenwänden der Sackbohrung und der Querbohrung anliegen.

3. Kokillenwand (100) nach Anspruch 1,
**dadurch gekennzeichnet,**
**dass** das Dichtungselement (140) vorzugsweise vollständig aus einem gummiartigen Material gefertigt ist und dass seine größten Außendurchmesser, insbesondere im Bereich der Ausbauchungen geringfügig größer als die Innendurchmesser der Sackbohrung und der Querbohrung dimensioniert sind.

4. Kokillenwand (100) nach einem der vorangegangenen Ansprüche,
**dadurch gekennzeichnet, dass**
die Kokillenrückplatte als Adapterplatte ausgebildet ist;
ein Wasserkasten vorgesehen ist;
und mindestens ein Bolzenelement (160) vorgesehen ist zum Befestigen der Adapterplatte (120) und der damit verbundenen Kokillenvorderplatte an dem Wasserkasten.

5. Kokillenwand (100) nach einem der Ansprüche 1 bis 3,
**dadurch gekennzeichnet, dass**
ein Wasserkasten vorgesehen ist;
die Kokillenrückplatte mit einer Wand (150) des Wasserkastens identisch ist; und
mindestens ein Bolzenelement (160) vorgesehen ist zum Befestigen der Kokillenvorderplatte an dem Wasserkasten.

6. Kokillenwand (100) nach einem der Ansprüche 4 oder 5,
**dadurch gekennzeichnet,**
**dass** das Bolzenelement (160) durch den Wasserkasten (150) geführt ist und eine zu der Querbohrung (122) in der Kokillenrückplatte (120) und der Sackbohrung (112) in der Kokillenvorderplatte (110) fluchtende durchgehende Längsbohrung (162) aufweist zur Durchführung eines Temperatursensors (130) von dem Wasserkasten (150) herkommend bis in die Sackbohrung (112).

7. Kokillenwand (100) nach Anspruch 6,
**dadurch gekennzeichnet, dass**
zumindest in Gießrichtung (G), vorzugsweise auch quer zur Gießrichtung, eine Mehrzahl der Befestigungsbolzen mit durch ihre jeweiligen Längsbohrungen geführte Temperatursensoren vorgesehen sind zum Erfassen der Temperatur an verschiedenen Punkten in der Kokillenwandvorderplatte.

8. Kokillenwand (100) nach Anspruch 6 oder 7,
**dadurch gekennzeichnet,**
**dass** der Temperatursensor (130) als Thermoelement ausgebildet ist.

9. Kokillenwand (100) nach einem der Ansprüche 4 bis 8,
**dadurch gekennzeichnet,**
**dass** das Bolzenelement (160) auf seiner der Kokillenrückplatte (120) zugewandten Stirnseite einen Stirnseiten-Dichtungsring (164) aufweist.

10. Kokillenwand (100) nach einem der vorangegangenen Ansprüche,
**dadurch gekennzeichnet,**
**dass** es sich bei der Kokillenwand (100) um eine Kokillenbreitseitenwand handelt.

## Claims

1. Casting die wall (100) of a casting die for casting a molten metal, which comprises:
a casting die front plate (110) with a hot side (H) that faces the molten metal, a cold side (K) that faces away from the molten metal, and at least one blind bore (112) on the cold side (K);
a casting die rear plate (120) with at least one transverse bore (122), wherein the casting die rear plate (120) is so connected with the casting die front plate (110) on the cold side (K) of the casting die front plate (110) that the transverse bore (122) is at least approximately aligned with the blind bore (112); and
a sealing element (140) with a longitudinal bore, wherein the sealing element (140) is so arranged in the transition region (115) between the casting die front plate (110) and the casting die rear plate (120) that the longitudinal bore is at least approximately aligned with the transverse bore (122) and the blind bore (122,
**characterised in that**
the tubular sealing element is constructed in the form of a dog bone with a bulge (142a, 142b) at its two end regions, wherein - in installed state - the bulge (142a) at one end is inserted in the blind bore (112) in the front plate (110) of the casting die, and the bulge (142b) at the other end is inserted in the transverse bore (122) in the rear plate (120) of the casting die.

2. Casting die wall (100) according to claim 1, **characterised in that** each of the two end regions of the sealing element (140), preferably in the region of the greatest diameter of bulges, has a sealing medium, for example in the form of a sealing ring (144a, 144b), wherein the sealing media sealingly bear against the sealing element when installed and against the inner walls of the blind bore and the transverse bore.

3. Casting die wall (100) according to claim 1, **characterised in that** the sealing element (140) is preferably made entirely of a rubber-like material and that its greatest outside diameters, particularly in the region of the bulges, are dimensioned to be slightly larger than the inside diameters of the blind bore and the transverse bore.

4. Casting die wall (100) according to any one of the preceding claims, **characterised in that**
the rear plate of the casting die is constructed as an adapter plate;
a water tank is provided; and
at least one bolt element (160) is provided for fastening the adapter plate (120) and the front plate of the casting die, with which it is connected, to the water tank.

5. Casting die wall (100) according to any one of claims 1 to 3, **characterised in that**
a water tank is provided;
the rear plate of the casting die is identical with a wall (150) of the water tank; and
at least one bolt element (160) is provided for fastening the front plate of the casting die to the water tank.

6. Casting die wall (100) according to one of claims 4 and 5, **characterised in that** the bolt element (160) is led through the water tank (150) and has a continuous longitudinal bore (162), which is aligned with the transverse bore (122) in the rear plate (120) of the casting die and the blind bore (112) in the front plate (110) of the casting die, for the passage of a temperature sensor (130) from the water tank (150) to the blind bore (112).

7. Casting die wall (100) according to claim 6, **characterised in that** at least in the casting direction (G) and preferably also transversely to the casting direction a plurality of fastening bolts is provided, each of which has a temperature sensor led through its longitudinal bore, for detecting the temperature at various points in the front plate of the casting die wall.

8. Casting die wall (100) according to claim 6 or 7, **characterised in that** the temperature sensor (130) is constructed as a thermocouple.

9. Casting die wall (100) according to any one of claims 4 to 8, **characterised in that** the end face of the bolt element (160) that faces the rear plate (120) of the casting die has an end-face sealing ring (164).

10. Casting die wall (100) according to any one of the preceding claims, **characterised in that** the casting die wall (100) is a wall of the broad side of the casting die.

## Revendications

1. Paroi de lingotière (100) d'une lingotière pour couler un métal en fusion, comprenant :
une plaque antérieure de lingotière (110) avec un côté chaud (H) tourné vers le métal en fusion et un côté froid (K) détourné du métal en fusion, et au moins un perçage borgne (112) sur le côté froid (K) ;
une plaque postérieure de lingotière (120) avec au moins un perçage transversal (122), dans laquelle la plaque postérieure de lingotière (120) est reliée à la plaque antérieure de lingotière (110) sur le côté froid (K) de celle-ci de telle façon que le perçage transversal (120) est au moins approximativement aligné avec le perçage borgne (112) ; et
un élément d'étanchéité (140) avec un perçage longitudinal, dans laquelle l'élément d'étanchéité (140) est agencé dans la zone de transition (115) entre la plaque antérieure de lingotière (110) et la plaque postérieure de lingotière (120) de telle façon que le perçage longitudinal est au moins approximativement aligné avec le perçage transversal (122) et avec le perçage borgne (112),
**caractérisée en ce que**
l'élément d'étanchéité de forme tubulaire est réalisé sous la forme d'une haltère avec une partie bombée (142a, 142b) respective à ses deux zones terminales et, dans l'état monté, la partie bombée (142a) à une extrémité est introduite dans le perçage borgne (112) dans la plaque antérieure de lingotière (110) et la partie bombée (142b) à l'autre extrémité est introduite dans le perçage transversal (122) dans la plaque postérieure de lingotière (120).

2. Paroi de lingotière (100) selon la revendication 1,
**caractérisée en ce que** l'élément d'étanchéité (140) comprend à ses deux zones terminales, de préférence dans la zone de plus grand diamètre des parties bombées, un agent d'étanchéité respectif, par exemple sous la forme d'une bague d'étanchéité (144a, 144b), et lorsque l'élément d'étanchéité est monté, les agents d'étanchéité sont appliqués de façon étanche contre celui-ci et de façon étanche contre les parois intérieures du perçage borgne et du perçage transversal.

3. Paroi de lingotière (100) selon la revendication 1,
**caractérisée en ce que** l'élément d'étanchéité (140) est de préférence entièrement en un matériau semblable au caoutchouc, et **en ce que** ses diamètres extérieurs les plus grands, en particulier dans la région des parties bombées, sont dimensionnés légèrement plus grands que les diamètres intérieurs du perçage borgne et du perçage transversal.

4. Paroi de lingotière (100) selon l'une des revendications précédentes,
**caractérisée en ce que**
la plaque postérieure de lingotière est réalisée sous forme de plaque d'adaptation ;
il est prévu un caisson à eau ;
et il est prévu au moins un élément en forme de goujon (160) pour la fixation de la plaque d'adaptation (120) et de la plaque antérieure de lingotière reliée à celle-ci sur le caisson à eau.

5. Paroi de lingotière (100) selon l'une des revendications 1 à 3,
**caractérisée en ce que**
il est prévu un caisson à eau ;
la plaque postérieure de lingotière est identique avec une paroi (150) du caisson à eau ; et
il est prévu au moins un élément en forme de goujon (160) pour la fixation de la plaque antérieure de lingotière sur le caisson à eau.

6. Paroi de lingotière (100) selon l'une des revendications 4 ou 5,
**caractérisée en ce que** l'élément en forme de goujon (160) est passé à travers le caisson à eau (150) et présente un perçage longitudinal (162) traversant aligné avec le perçage transversal (122) dans la plaque postérieure de lingotière (120) et avec le perçage borgne (112) dans la plaque antérieure de lingotière (110), pour la traversée d'un capteur de température (130) en provenance du caisson à eau (150) jusque dans le perçage borgne (112).

7. Paroi de lingotière (100) selon la revendication 6,
**caractérisée en ce que**, au moins dans la direction de coulée (G), et de préférence aussi transversalement à la direction de coulée, il est prévu une pluralité de goujons de fixation avec des capteurs de température menés à travers leurs perçages longitudinaux respectifs, pour détecter la température à différents points dans la plaque antérieure de lingotière.

8. Paroi de lingotière (100) selon la revendication 6 ou 7,
**caractérisée en ce que** le capteur de température (130) est réalisé sous forme de thermo-élément.

9. Paroi de lingotière (100) selon l'une des revendications 4 à 8,
**caractérisée en ce que** l'élément en forme de goujon (160) comporte une bague d'étanchéité frontale (164) sur sa face frontale tournée vers la plaque postérieure de lingotière (120).

10. Paroi de lingotière (100) selon l'une des revendications précédentes,
**caractérisée en ce que** la paroi de lingotière (100) est une paroi pour un grand côté de lingotière.
